# EUROPÄISCHE PATENTSCHRIFT

(11) **EP 2 062 338 B1**
(45) Veröffentlichungstag und Bekanntmachung des Hinweises auf die Patenterteilung: **02.12.2009**
(21) Anmeldenummer: 07801622.7
(22) Anmeldetag: 13.08.2007
(51) Int. Cl.: H01T 13/36, H01T 13/54

(54) **ZUNDKERZE**
SPARK PLUG
BOUGIE D'ALLUMAGE

(30) Priorität: 16.09.2006 DE 102006043593
(43) Veröffentlichungstag der Anmeldung: 27.05.2009
(73) Patentinhaber: MULTITORCH GMBH, 74889 Sinsheim (DE)
(72) Erfinder: MAUL, Georg, 88410 Bad Wildbad (DE); KUHNERT, Dieter, 74889 Sinsheim (DE)
(74) Vertreter: Twelmeier Mommer & Partner
(86) Internationale Anmeldenummer: PCT/EP2007/007127
(87) Internationale Veröffentlichungsnummer: WO 2008/031482

(56) Entgegenhaltungen:
- EP-A1- 0 675 272
- EP-A1- 1 265 328
- EP-B1- 1 476 926
- US-A- 2 632 132

## Beschreibung

Die Erfindung betrifft eine Zündkerze zum Zünden eines brennbaren Gasgemisches in einem Verbrennungsmotor, umfassend eine Zündelektrode, eine elektrische Versorgungsleitung, an welche die Zündelektrode angeschlossen ist, einen Isolatorkörper, durch den die Versorgungsleitung hindurchgeführt ist, sowie einen Gehäusekopf, der dichtend auf dem Isolatorkörper sitzt und ein Außengewinde zum Einschrauben in einen Verbrennungsmotor trägt. Eine derartige Zündkerze ist beispielsweise aus der EP 1 265 328 B1 bekannt.

In Verbrennungsmotoren können Spitzendrücke in der Größenordnung von 150 bar auftreten. Diese Spitzendrücke lasten im Betrieb auf der Zündkerze und können selbst bei maßgenauer Fertigung und sorgfältiger Abdichtung dazu führen, dass Verbrennungsgase aus dem Motor austreten. Insbesondere bei Gasmotoren können auftretende Spitzendrücke auch dazu führen, dass der Isolatorkörper ausgepresst wird und explosionsartig aus dem Kerzengehäuse herausschießt.

Um die Druckfestigkeit von Zündkerzen zu verbessern und das Herauspressen des Isolatorkörpers zu verhindern, wurde in der EP 1 265 328 B1 vorgeschlagen, den Isolatorkörper zwischen dem Gehäusekopf und dem Rohrgehäuse einzuspannen sowie Gehäusekopf und Rohrgehäuse miteinander zu verschweißen. Auf diese Weise konnte dem Auspressen des Isolatorkörpers wirksam begegnet und eine verbesserte Abdichtung erreicht werden.

Aufgabe der Erfindung ist es, Lebensdauer und Betriebssicherheit einer Zündkerze der eingangs genannten Art weiter zu erhöhen.

Diese Aufgabe wird erfindungsgemäß durch eine Zündkerze mit den in Anspruch 1 angegebenen Merkmalen gelöst.

Während bei der aus der EP 1 265 328 B1 bekannten Zündkerze das Rohrgehäuse einerseits die Funktion hat, die Zündkerze vor Beschädigung durch äußere Einwirkung zu schützen sowie zum Einschrauben der Zündkerze ein Drehmoment zu übertragen, und andererseits den Isolator einzuspannen, wird diese Einspannfunktion bei einer erfindungsgemäßen Zündkerze durch eine Isolatorkörper-Halterung übernommen, die den Isolatorkörper mit einer Vorspannung gegen den Gehäusekopf presst. Auf diese Weise können bei einer erfindungsgemäßen Zündkerze das Rohrgehäuse und die Isolatorkörper-Halterung separat hinsichtlich ihrer jeweiligen Funktionen optimiert werden. Über den Sechskant des Rohrgehäuses einer erfindungsgemäßen Zündkerze können deshalb zum Einschrauben der Zündkerze in einen Motorblock sehr hohe Drehmomente übertragen werden, ohne dass dadurch eine Beeinträchtigung der Abdichtung zwischen Isolatorkörper und Gehäusekopf eintritt. Bevorzugt sind das Rohrgehäuse und die Isolatorkörper-Halterung aus unterschiedlichen Werkstoffen gefertigt.

Insbesondere bei bekannten Vorkammerzündkerzen für Gasmotoren tritt als Folge der üblichen großen Wartungs- und Wechselintervalle auch das Problem auf, dass durch Verschmutzung und Korrosion der Gewindeoberfläche besonders große Drehmomente zum Wechseln der Zündkerze eines Motors nötig sind. Über das Kerzengehäuse müssen deshalb sehr hohe Kräfte übertragen werden, die bei bekannten Zündkerzen bei dem Ausschrauben einer defekten Zündkerze zu einem Bruch führen können, der den Austausch einer Zündkerze stark erschwert. Bei einer erfindungsgemäßen Zündkerze kann das Gehäuse unabhängig von der Isolatorkörper-Halterung optimiert und so die Gefahr eines Bruchs wesentlich reduziert werden.

Bei einer erfindungsgemäßen Zündkerze ist die Isolatorkörper-Halterung bevorzugt aus einem metallischen Werkstoff gefertigt, der einen thermischen Ausdehnungskoeffizienten α_{M} hat, der in dem Temperaturbereich von 0°C bis 400°C mit dem thermischen Ausdehnungskoeffizienten α_{K} des Isolatorkörpers die Ungleichung α_{M} - α_{K} < 1 ·10⁻⁶/K erfüllt. Der thermische Ausdehnungskoeffizient α_{M} der Isolatorkörper-Halterung ist also kleiner als der thermische Ausdehnungskoeffizient α_{K} des Isolatorkörpers oder übersteigt ihn um weniger als 1 · 10⁻⁶/K. Auf diese Weise bleibt die Vorspannung, mit welcher der Isolatorkörper dichtend gegen den Gehäusekopf gepresst wird, auch bei einer im Betrieb stattfindenden Erwärmung der Zündkerze weitestgehend erhalten, so dass auch bei erhöhten Temperaturen gewährleistet ist, dass der Gehäusekopf dichtend auf dem Isolatorkörper sitzt.

Im Rahmen der Erfindung wurde festgestellt, dass sich der Isolatorkörper einer Zündkerze und ihn umgebende Metallteile im Betrieb auf 400°C und mehr erwärmen können. Die im Stand der Technik üblicherweise verwendeten Stähle haben in dem relevanten Temperaturbereich einen thermischen Ausdehnungskoeffizienten von etwa 12 · 10⁻⁶/K bis 15 · 10⁻⁶/K, während der Temperaturkoeffizient des üblicherweise aus Aluminiumoxid gefertigten Isolatorkörpers typischerweise etwa 3 · 10⁻⁶/K bis 8 · 10⁻⁶/K beträgt. Bei Zündkerzen nach dem Stand der Technik führt dies dazu, dass bei höheren Temperaturen die Anpresskraft, mit welcher der Isolatorkörper gegen den Gehäusekopf gepresst wird, nachlässt, so dass Gase aus dem Verbrennungsraum durch eine Fuge zwischen dem Gehäusekopf und dem Isolatorkörper hindurch in den Innenraum der Kerze gelangen können. Derartige Leckagegase führen zu Ablagerungen im Innenraum der Zündkerze, erhöhen die Gefahr von Nebenschlüssen und können im Laufe der Zeit die Funktionsfähigkeit einer Zündkerze beeinträchtigen und deren vorzeitigen Ausfall bewirken.

Bei einer erfindungsgemäßen Zündkerze sind die Materialien des Isolatorkörpers und der Isolatorkörper-Halterung in Bezug auf die thermischen Ausdehnungskoeffizienten aufeinander abgestimmt, so dass dauerhaft eine bessere Abdichtung erreicht wird. Beeinträchtigungen durch Leckagegase können deshalb bei einer erfindungsgemäßen Zündkerze vermieden werden, so dass sich eine höhere Lebensdauer ergibt. Der Isolatorkörper kann aus einem hierfür im Stand der Technik gebräuchlichen Keramikwerkstoff, beispielsweise Aluminiumoxid, oder insbesondere auch aus Aluminiumnitrid, das einen vorteilhaft hohen Wärmeausdehnungskoeffizienten hat, gefertigt werden. Dazu passende Ausdehnungskoeffizienten haben insbesondere Nickel-Eisen-Legierungen mit einem Nickelgehalt von 25 Gew-% bis 50 Gew.-%. Als Material für das Rohrgehäuse wird Stahl, beispielsweise ST37 Stahl, bevorzugt.

Bevorzugt ist die Isolatorkörper-Halterung über eine Stumpfnaht oder eine Keilnaht mit dem Gehäusekopf verschweißt, wobei eine Stumpfnaht besonders bevorzugt ist. Keilnähte werden manchmal auch als V-Nähte und Stumpfnähte als I-Nähte bezeichnet. Insbesondere wenn Isolatorkörper-Halterung und Gehäusekopf überlappen kann durch eine Verschweißung mit einer Keil- oder Stumpfnaht eine hochpräzise Fertigung durchgeführt werden.

Besonders bevorzugt wird das Verschweißen als Lichtbogenschweißen, besonders bevorzugt als Schutzgasschweißen, insbesondere als WIG-Schweißen (Wolfram Inert Gas), durchgeführt. Beim Lichtbogenschweißen wird das Material um die zu bildende Schweißnaht herum hoch erhitzt. Beim anschließenden Abkühlen kommt es deshalb zu einer Längenkontraktion, durch welche der Isolatorkörper mit großer Kraft zwischen dem Gehäusekopf und der Isolatorkörper-Halterung eingespannt ist. Die durch das Schweißen bewirkte Längenkontraktion sorgt so für eine höhere Anpresskraft, mit welcher der Isolatorkörper gegen den Gehäusekopf gepresst wird, und folglich auch für eine bessere Abdichtung gegen das Eindringen von Gasen aus dem Verbrennungsraum des Motors.

Die EP 1 265 328 B1 lehrt den Einsatz von Laserschweißverfahren zur Zündkerzenherstellung. Das Laserschweißen hat den Vorteil einer sehr hohen Präzision, die es für eine hoch genaue Fertigung, wie sie für Zündkerzen benötigt wird, prädestiniert erscheinen lässt. Überraschenderweise lassen sich mittels Lichtbogenschweißung Zündkerzen herstellen, die eine verbesserte Abdichtung zwischen Isolatorkörper und Gehäusekopf zeigen. Diese verbesserte Abdichtung wird durch die beim Abkühlen der Schweißnaht auftretende Kontraktion bewirkt.

Die erfindungsgemäße Maßnahme, den Isolatorkörper mittels einer Isolatorkörper-Halterung gegen den mit ihr verschweißten Gehäusekopf zu pressen und in dem Rohrgehäuse eine Entlüftungsöffnung anzuordnen, verhindert in einfacher und zuverlässiger Weise ein Ausschießen von Kerzenteilen aus dem Rohrgehäuse bei gefährlichen Spitzendrücken. Treten nämlich so hohe Spitzendrücke auf, dass der Isolatorkörper trotz Verschweißung der Isolatorkörper-Halterung mit dem Gehäusekopf in das Innere des Rohrgehäuses gedrückt wird, kann sich der Druck durch die mindestens eine Entlüftungsöffnung in der Mantelfläche des Rohrgehäuses entladen, ohne dass es zu einer gefährlichen Beschleunigung des Isolatorkörpers und dessen Ausschießen kommt.

Im Rahmen der Erfindung wurde erkannt, dass selbst bei maßgenauer Fertigung und sorgfältiger Abdichtung auch im normalen Motorbetrieb Verbrennungsgase aus dem Motor in geringen Mengen als Leckagegase beispielsweise an Dichtstellen zwischen einem Isolationskörper und einem durch ihn hindurch geführten Elektrodenanschluss (Mittelelektrode) in einen von dem Rohrgehäuse umgebenen Innenraum der Zündkerze gelangen können. Derartige Leckagegase, die in mehr oder weniger großem Umfang stets unvermeidlich sind, erhöhen die Gefahr von Nebenschlüssen und können auf diese Weise Zündkerzen beeinträchtigen. Leckagegase können beispielsweise auch dazu führen, dass sich in dem Rohrgehäuse ein Druck aufbaut, der zu einem Aufreisen von Isolationsschichten und so zu einem vorzeitigen Ausfall der Zündkerze führen kann. Durch einen erfindungsgemäßen Entlüftungskanal lassen sich Leckagegase aus dem Rohrgehäuse herausleiten. Schädliche Auswirkungen der Leckagegase können auf diese Weise vermieden und folglich die Lebensdauer einer Zündkerze erhöht werden.

Weitere Einzelheiten und Vorteile der Erfindung werden anhand eines Ausführungsbeispiels unter Bezugnahme auf die beigefügte Zeichnung erläutert. Die beschriebenen Merkmale können einzeln oder in Kombination verwendet werden, um bevorzugte Ausgestaltungen der Erfindung zu schaffen. Es zeigt:
- Fig. 1: ein Ausführungsbeispiel einer erfindungsgemäßen Zündkerze in einem Längsschnitt.

Die in Fig. 1 dargestellte Zündkerze 1 hat einen Gehäusekopf 2 mit einem Außengewinde 3 zum Einschrauben in einem Verbrennungsmotor und eine Zündelektrode 4, die in dem Gehäusekopf 2 angeordnet ist. Die Zündelektrode 4 ist an eine elektrische Versorgungsleitung 5 angeschlossen, die auch als Mittelelektrode bezeichnet wird. Die Versorgungsleitung 5 ist durch einen Isolatorkörper 6 hindurchgeführt, der von einer Isolatorkörper-Halterung 7 mit einer Vorspannung gegen den Gehäusekopf 2 gepresst wird. Der Gehäusekopf 2 sitzt unter Zwischenlage einer Dichtung 8 in Form eines Kupferdichtrings dichtend auf dem Isolatorkörper 6. Die Isolatorkörper-Halterung 7 und der Isolatorkörper 6 sind von einem Rohrgehäuse 9 umgeben, das an dem Gehäusekopf 2 durch Verschweißen befestigt ist und einen Sechskant 13 trägt, mit dem das zum Einschrauben der Zündkerze 1 in einen Verbrennungsmotor nötige Drehmoment übertragen werden kann. Der Sechskant 13 ist mit dem Rohrgehäuse 9 verschweißt. Die Isolatorkörper-Halterung 7 schließt einen Ringraum 20 ein, der den Isolatorkörper 6 umgibt und mit einem Füllmaterial zur Ableitung entstehender Wärme verfüllt ist.

Das Füllmaterial enthält Keramikpulver oder kann sogar vollständig aus Keramikpulver bestehen. Das Keramikpulver kann mit einem Binder und/oder einem wärmeleitenden Zusatz, bevorzugt in Form eines Metallpulvers, beispielsweise Kupfer, vermischt sein. Bevorzugt besteht das Füllmaterial zu mindestens 50 Gew.%, besondere bevorzugt zu mindestens 75 Gew.%, insbesondere zu mindestens 90 Gew.% aus Keramikpulver, beispielsweise Aluminiumoxid und/oder Aluminiumnitrid. Insbesondere Aluminiumnitrid hat den Vorteil einer guten Wärmeleitfähigkeit.

Der Isolatorkörper 6 hat einen Ringwulst 11, um den die Isolatorkörper-Halterung 7 herumgreift. Die Isolatorkörper-Halterung drückt auf diese Weise gegen eine Ringfläche 12 des Isolatorkörpers 6 und übt so auf den Isolatorkörper 6 die Vorspannung aus, mit welcher der Isolatorkörper 6 gegen die Dichtung 8 und die Ringfläche 10 des Gehäusekopfs 2 gepresst wird. Die Isolatorkörper-Halterung 7 ist mit dem Gehäusekopf 2 verschweißt. Wie Fig. 1 zeigt, sind die Isolatorkörperhalterung 7 und der Gehäusekopf 2 in einem Teilbereich überlappend angeordnet, in dem auch die den Gehäusekopf 2 mit der Isolatorkörper-Halterung 7 verbindende Schweißnaht 25 angeordnet ist. In entsprechender Weise sind auch das Rohrgehäuse 9 und der Gehäusekopf 2 in einem Teilbereich überlappend angeordnet, in dem sich eine das Rohrgehäuse 9 und den Gehäusekopf 2 verbindende Schweißnaht 26 befindet.

Der Gehäusekopf 2 weist eine erste Zylinderfläche, auf der die Isolatorkörper-Halterung 7 aufliegt, und eine zweite Zylinderfläche, auf der das Rohrgehäuse 9 aufliegt, auf. Durch Aufstecken der Isolatorkörper-Halterung 7 auf die erste Zylinderfläche bzw. des Rohrgehäuses 9 auf die zweite Zylinderfläche ist mit einfachen Mitteln eine exakte Positionierung möglich. Die beiden Zylinderflächen werden jeweils durch eine Stufe begrenzt, gegen deren Ringfläche die Isolatorkörper-Halterung 7 bzw. das Rohrgehäuse 9 anstoßen. Die Fuge zwischen der Ringfläche des Gehäusekopfs 2 und dem daran anstoßenden Ende der Isolatorkörper-Halterung 7 bzw. des Rohrgehäuses 9 wird beim Verschweißen durch die Schweißnaht 25 bzw. 26 gefüllt.

Bei den Schweißnähten 25, 26 handelt es sich um Stumpfnähte, die mittels Lichtbogenschweißen, nämlich WIG-Schweißen, erzeugt wurden. Beim Abkühlen der Schweißnähte 25, 26 zieht sich das Material zusammen, so dass der Isolatorkörper 6 von der Isolatorkörper-Halterung 7 gegen den Gehäusekopf 2 gepresst wird. Dies führt zu einer verbesserten Abdichtung.

Der Isolatorkörper 6 ist aus einem Keramikmaterial gefertigt, beispielsweise Aluminiumoxid oder Aluminiumnitrid, das in dem Temperaturbereich von 0°C bis 400°C einen thermischen Ausdehnungskoeffizienten zwischen 4 · 10⁻⁶/K und 8 · 10⁻⁶/K hat. Neben der Verwendung von technisch reinem Aluminiumoxid oder Aluminiumnitrid können auch Verbundkeramiken verwendet werden, beispielsweise Keramikwerkstoffe, die zu mindestens 50 Gew. %, insbesondere zu mindestens 75 Gew. % aus Aluminiumnitrid bestehen. Die Isolatorkörper-Halterung 7 ist aus einem metallischen Werkstoff gefertigt, dessen thermischer Ausdehnungskoeffizient α_{M} den thermischen Ausdehnungskoeffizienten α_{K} des Isolatorkörpers 6 in dem relevanten Temperaturbereich von 0°C bis 400°C höchstens um 1 · 10⁻⁶/K, bevorzugt höchstens um 5 · 10⁻⁷/K, übersteigt oder etwas kleiner ist. Besonders günstig ist es insbesondere, wenn der thermische Ausdehnungskoeffizient α_{M} der Isolatorkörper-Halterung 7 etwas kleiner als der thermische Ausdehnungskoeffizient α_{K} des Isolatorkörpers 6 ist, da dann eine Erwärmung zu einer Erhöhung der Vorspannung und somit zu einer noch besseren Abdichtung führt. Bevorzugt ist deshalb der thermische Ausdehnungskoeffizient α_{M} des metallischen Werkstoff der Isolatorkörper-Halterung 7 derart gewählt, dass sich der metallische Werkstoff bei Erwärmung von 20°C auf 400°C insgesamt weniger ausdehnt als der keramische Werkstoff des Isolatorkörpers 6 bei Erwärmung von 20°C auf 400°C. Günstig ist insbesondere, wenn die gesamte thermische Ausdehnung des Werkstoffs der Isolatorkörper-Halterung 7 in dem Temperaturbereich von 0°C auf 400°C nicht mehr als 3 · 10⁻³, insbesondere nicht mehr als 2,5 · 10⁻³, beträgt.

Bei dem dargestellten Ausführungsbeispiel handelt es sich bei dem metallischen Werkstoff der Isolatorkörper-Halterung 7 um eine Nickel-Eisen-Legierung mit einem Nickel-Gehalt von 25 Gew.-% bis 50 Gew.-%. Geeignete Nickel-Eisen-Legierungen werden beispielsweise von der Deutsche Nickel AG unter den Bezeichnungen Dilaton 36, Dilaton 41, Dilaton 42, Dilaton 46 und Dilaton 48 angeboten. Besonders gut geeignet sind insbesondere Dilaton 36, dessen Wärmeausdehnungskoeffizient in dem Temperaturbereich von 0°C bis 400°C nur etwa 5,5 · 10⁻⁶/K beträgt, sowie Dilaton 42, dessen Wärmeausdehnungskoeffizient in dem Temperaturbereich von 0°C bis 400°C etwa 6 · 10⁻⁶/K beträgt.

Im Hinblick auf die unterschiedlichen Funktionen der Isolatorkörper-Halterung 7 und des Rohrgehäuses 9, ist es günstig, diese aus unterschiedlichen metallischen Werkstoffen zu fertigen. Das Rohrgehäuse 9 ist aus einem handelsüblichen Stahl, beispielsweise ST37 Stahl, gefertigt.

Bei der dargestellten Zündkerze 1 handelt es sich um eine Vorkammer-Zündkerze, da die Zündelektrode 4 in einer Vorkammer 14 angeordnet ist, die durch Öffnungen 15 mit der Brennkammer eines Verbrennungsmotors (nicht gezeigt) in Verbindung treten kann. Vorkammerzündkerzen sind beispielsweise aus der EP 0 675 272 A1 bekannt, auf die bezüglich weiterer Einzelheiten und Besonderheiten von Vorkammerzündkerzen verwiesen wird. Bei dem dargestellten Ausführungsbeispiel wird die Vorkammer 14 von einer Kappe 16 gebildet, die in den Gehäusekopf 2 eingesetzt ist. Als Material für die Kappe 16 ist insbesondere Nickel geeignet, wobei der übrige Gehäusekopf 2 mit dem Außengewinde 3 bevorzugt aus Stahl, insbesondere ST52-3 oder S355- Stahl, gefertigt ist.

Für den Fall, dass es trotz der beschriebenen Maßnahmen zu einem Durchsickern von Leckagegasen kommen sollte, weist das Rohrgehäuse 9 in seiner Mantelfläche Gasaustrittsöffnungen 21 zum Ableiten von Leckagegasen auf. Entsprechende Gasaustrittsöffnungen 22 können prinzipiell auch in der Isolatorkörper-Halterung 7 angeordnet werden, jedoch sind Leckagegase innerhalb des Ringraums 20 weitaus weniger problematisch, da in dem Ringraum 20 keine spannungsführenden Teile liegen und folglich keine Gefahr von Nebenschlüssen besteht. Besonders schädlich sind Leckagegase dagegen in dem Bereich, in dem die Versorgungsleitung 5 (Mittelelektrode) aus dem Keramikkörper 6 austritt und beispielsweise an eine Litze eines Kabels angeschlossen ist, da Ablagerungen dort die Gefahr von Nebenschlüssen erhöhen.

Einem Eindringen von Leckagegasen in den hinteren (d.h. vom Kopf 2 abgewandten) Bereich, in dem die Versorgungsleitung 5 aus dem Keramikkörper 6 austritt, wird durch eine Dichtung 23 entgegengewirkt. Diese Dichtung 23 ist bei dem dargestellten Ausführungsbeispiel ein Dichtring, der den aus der Isolatorkörper-Halterung 7 herausragenden Teil des Isolatorkörpers 6 umgibt. Der Dichtring 23 ist bei dem dargestellten Ausführungsbeispiel ein Kunststoffring, beispielsweise ein Teflonring. Eventuelle Leckagegase, die aus dem Ringraum 20 zwischen der Isolatorkörper-Halterung 7 und dem an der Ringfläche 12 anliegenden Isolatorkörper 6 durchsickern, werden von dem Dichtring 23 an einem weiteren Vordringen gehindert und durch die Entlüftungsöffnungen 21 aus dem Rohrgehäuse abgeleitet.

### Bezugszeichenliste

- 1: Zündkerze
- 2: Gehäusekopf
- 3: Außengewinde
- 4: Zündelektrode
- 5: Versorgungsleitung (Mittelelektrode)
- 6: Isolatorkörper
- 7: Isolatorkörper-Halterung
- 8: Dichtung
- 9: Rohrgehäuse
- 10: Ringwulst des Isolatorkörpers
- 11: Ringfläche des Isolatorkörpers
- 12: Ringfläche
- 13: Sechskant
- 14: Vorkammer
- 15: Vorkammeröffnung
- 16: Kappe
- 20: Ringraum
- 21: Gasaustrittsöffnung
- 23: Dichtring
- 24: Ringraum
- 25: Schweißnaht
- 26: Schweißnaht

## Patentansprüche

1. Zündkerze zum Zünden eines brennbaren Gasgemisches in einem Verbrennungsmotor, umfassend:
eine Zündelektrode (4),
eine elektrische Versorgungsleitung (5), an welche die Zündelektrode (4) angeschlossen ist,
einen Isolatorkörper (6), durch den die Versorgungsleitung (5) hindurchgeführt ist, einen Gehäusekopf (2), der dichtend auf dem Isolatorkörper (6) sitzt und ein Außengewinde (3) zum Einschrauben in einen Verbrennungsmotor trägt,
ein Rohrgehäuse (9), das an dem Gehäusekopf (2) befestigt ist, den Isolatorkörper (6) umgibt und einen Sechskant (13) trägt,
**dadurch gekennzeichnet, dass**
das Rohrgehäuse (9) eine Isolatorkörper-Halterung (7) umgibt, die über eine Schweißnaht (25) mit dem Gehäusekopf (2) verschweißt ist und den Isolatorkörper (6) mit einer Vorspannung gegen den Gehäusekopf (2) presst.

2. Zündkerze nach Anspruch 1, **dadurch gekennzeichnet, dass** die Schweißnaht (25) eine Stumpfnaht oder eine Keilnaht ist.

3. Zündkerze nach einem der vorhergehenden Ansprüche, **dadurch gekennzeichnet, dass** das Rohrgehäuse (9) mit dem Gehäusekopf (2) verschweißt ist.

4. Zündkerze nach einem der vorhergehenden Ansprüche, **dadurch gekennzeichnet, dass** das Rohrgehäuse (9) in seiner Mantelfläche mindestens eine Entlüftungsöffnung (21) zum Ableiten von Verbrennungsgasen aus dem Rohrgehäuse (9) aufweist.

5. Zündkerze nach Anspruch 4, **dadurch gekennzeichnet, dass** der Isolatorkörper (6) von einem Dichtring (23) umschlossen ist.

6. Zündkerze nach Anspruch 5, **dadurch gekennzeichnet, dass** der Dichtring (23) vom Gehäusekopf (2) aus gesehen hinter der mindestens einen Entlüftungsöffnung (21) angeordnet ist.

7. Zündkerze nach einem der vorhergehenden Ansprüche, **dadurch gekennzeichnet, dass** die Isolatorkörper-Halterung (7) aus einem metallischen Werkstoff gefertigt ist, der einen thermischen Ausdehnungskoeffizienten α_{M} hat, der in dem Temperaturbereich von 0°C bis 400°C mit dem thermischen Ausdehnungskoeffizienten α_{K} des Isolatorkörpers (6) die Ungleichung α_{M} - α_{K} < 1 10⁻⁶/K, insbesondere die Ungleichung α_{M} - α_{K} < 0.5 ·10⁻⁶/K, erfüllt.

8. Zündkerze nach Anspruch 7, **dadurch gekennzeichnet, dass** der thermische Ausdehnungskoeffizient α_{M} des metallischen Werkstoff der Isolatorkörper-Halterung (7) derart gewählt ist, dass sich der metallische Werkstoff bei Erwärmung von 20°C auf 400°C insgesamt weniger ausdehnt als der keramische Werkstoff des Isolatorkörpers (6) bei Erwärmung von 20°C auf 400°C.

9. Zündkerze nach einem der vorhergehenden Ansprüche, **dadurch gekennzeichnet, dass** die Isolatorkörper-Halterung (7) einen Ringraum (20) einschließt, der den Isolatorkörper (6) umgibt und mit einem Füllmaterial gefüllt ist, das mindestens zu 50 Gew.% aus Keramikpulver besteht.

10. Zündkerze nach einem der vorhergehenden Ansprüche, **dadurch gekennzeichnet, dass** zwischen dem Gehäusekopf (2) und dem Isolatorkörper (6) eine Dichtung (8), insbesondere ein Kupferdichtring, angeordnet ist.

11. Zündkerze nach einem der vorhergehenden Ansprüche, **dadurch gekennzeichnet, dass** die Isolatorkörper-Halterung (7) aus einem anderen Material als das Rohrgehäuse (9) gefertigt ist.

12. Zündkerze nach einem der vorhergehenden Ansprüche, **dadurch gekennzeichnet, dass** die Isolatorkörper-Halterung (7) gegen eine Ringfläche (12) des Isolatorkörpers (6) drückt.

13. Zündkerze nach einem der vorhergehenden Ansprüche, **dadurch gekennzeichnet, dass** die Isolatorkörper-Halterung (7) und der Gehäusekopf (2) in einem Teilbereich überlappend angeordnet sind.

14. Zündkerze nach einem der vorhergehenden Ansprüche, **dadurch gekennzeichnet, dass** das Rohrgehäuse (9) und der Gehäusekopf (2) in einem Teilbereich überlappend angeordnet sind.

15. Verfahren zum Herstellen einer Zündkerze (1), bei dem
ein Gehäusekopf (2) auf einen Isolatorkörper (6) aufgesetzt wird, durch den eine elektrische Versorgungsleitung (5), an welche eine Zündelektrode (4) angeschlossen ist, hindurchgeführt ist,
eine Isolatorkörper-Halterung (7) mit dem Gehäusekopf (2) verschweißt wird, wobei durch das Verschweißen eine Längenkontraktion bewirkt wird, durch die der Isolatorkörper (6) dichtend gegen den Gehäusekopf (2) gepresst wird, und an dem Gehäusekopf (2) ein Rohrgehäuse (9) befestigt wird, das den Isolatorkörper (6) umgibt.

## Claims

1. A spark plug for igniting a combustible gas mixture in an internal combustion engine, comprising
an ignition electrode (4),
an electrical supply line (5) to which the ignition electrode (4) is connected,
an insulator body (6) through which the supply line (5) is passed,
a housing head (2) that rests in sealing fashion on the insulator body (6) and bears an outer thread (3) for the purpose of screwing it into an internal combustion engine, a tube housing (9) that is fixed on the housing head (2), surrounds the insulator body (6) and has a hexagon (13) head,
**characterized in that**
the tube housing (9) surrounds an insulator body holder (7) that is welded by means of a weld seam (25) to the housing head (2) and presses the insulator body (6) with a prestress against the housing head (2).

2. A spark plug according to claim 1, **characterized in that** the weld seam (25) is either a butt seam or a V-seam.

3. A spark plug according to any of above claims, **characterized in that** the tube housing (9) is welded to the housing head (2).

4. A spark plug according to any of above claims, **characterized in that** the tube housing (9) is provided on its surface with at least one vent hole (21) for discharging combustion gases from the tube housing (9).

5. A spark plug according to claim, **characterized in that** the insulator body (6) is surrounded by a sealing ring (23).

6. A spark plug according to claim 5, **characterized in that** seen from the housing head (2), the sealing ring (23) is mounted behind the at least one vent aperture (21).

7. A spark plug according to any of above claims, **characterized in that** the insulator body holder (7) is made out of a metallic material having a thermal expansion coefficient α_{M} that fulfills in the temperature range of 0° C to 400° C with the thermal expansion coefficient α_{K} of the insulator body (6) the inequation α_{M} - α_{K} < 1 · 10⁻⁶/K, especially the inequation α_{M} - α_{K} < 0.5 · 10⁻⁶/K.

8. A spark plug according to claim 7, **characterized in that** the thermal expansion coefficient α_{M} of the metallic material of the insulator body holder (7) is chosen in such a manner that, at a heating up from 20° C to 400° C, the metallic material expands less than the ceramic material of the insulator body (6) at a heating up from 20° C to 400° C.

9. A spark plug according to any of above claims, **characterized in that** the insulator body holder (7) comprises an annular space (20) that surrounds the insulator body (6) and is filled with a filling material comprising at least 50% of weight of ceramic powder.

10. A spark plug according to any of above claims, **characterized in that** between the housing head (2) and the insulator body (6) is a gasket (8), in particular a copper gasket.

11. A spark plug according to any of above claims, **characterized in that** the insulator body holder (7) is manufactured out of a different material than the tube housing (9).

12. A spark plug according to any of above claims, **characterized in that** the insulator body holder (7) presses against an annular surface (12) of the insulator body (6).

13. A spark plug according to any of above claims, **characterized in that** the insulator body holder (7) and the housing head (2) are arranged overlapping in a subsection.

14. A spark plug according to any of above claims, **characterized in that** the tube housing (9) and the housing head (2) are arranged overlapping in a subsection.

15. A method for the manufacture of a spark plug (1) in which
a housing head (2) is placed on an insulator body (6) through which an electrical supply line (5) is passed to which an ignition electrode (4) is connected and an insulator body holder (7) is welded to the housing head (2),
wherein by means of the welding is caused a longitudinal contraction by which the insulator body (6) is tightly pressed against the housing head (2) and a tube housing (9) is fixed to the housing head (2), said tube housing (9) surrounding the insulator body (6).

## Revendications

1. Bougie pour l'allumage d'un mélange gazeux combustible dans un moteur à combustion, comprenant :
une électrode d'amorçage (4) ;
un conduit d'alimentation électrique (5) auquel est raccordée l'électrode d'amorçage (4) ;
un corps isolant (6) à travers lequel est guidé le conduit d'alimentation (5) ;
une tête de boîtier (2) qui vient s'appuyer en étanchéité sur le corps isolant (6) et qui porte un filetage extérieur (3) pour son insertion par vissage dans un moteur à combustion ;
un boîtier tubulaire (9) qui est fixé à la tête de boîtier (2), qui entoure le corps isolant (6) et qui porte un six pans creux (13) ;
**caractérisée en ce que**
le boîtier tubulaire (9) entoure un dispositif de fixation (7) du corps isolant, qui est soudé, via un cordon de soudure (25) à la tête de boîtier (2) et qui comprime le corps isolant (6) en état de précontrainte contre la tête de boîtier (2).

2. Bougie selon la revendication 1, **caractérisée en ce que** le cordon de soudure (25) est une soudure bout-à-bout ou une soudure conique.

3. Bougie selon l'une quelconque des revendications précédentes, **caractérisée en ce que** le boîtier tubulaire (9) est soudé avec la tête de boîtier (2).

4. Bougie selon l'une quelconque des revendications précédentes, **caractérisée en ce que** le boîtier tubulaire (9) présente, dans sa surface latérale, au moins une ouverture d'aération (21) pour évacuer les gaz de combustion du boîtier tubulaire (9).

5. Bougie selon la revendication 4, **caractérisée en ce que** le corps isolant (6) est entouré d'un anneau d'étanchéité (23).

6. Bougie selon la revendication 5, **caractérisée en ce que** l'anneau d'étanchéité (23), vu à partir de la tête de boîtier (2), est disposé derrière ladite au moins une ouverture d'aération (21).

7. Bougie selon l'une quelconque des revendications précédentes, **caractérisée en ce que** le dispositif de fixation (7) du corps isolant est réalisé en un matériau métallique qui possède un coefficient de dilatation thermique α_{M} qui, dans la plage de températures de 0 °C à 400 °C, répond à l'inéquation, avec le coefficient de dilatation thermique α_{K} du corps isolant (6), telle que α_{M} - α_{K} < 1 · 10⁻⁶/K, en particulier à l'inéquation telle que α_{M} - α_{K} < 0,5 · 10⁻⁶/K.

8. Bougie selon la revendication 7, **caractérisée en ce que** le coefficient de dilatation thermique α_{M} du matériau métallique du dispositif de fixation (7) du corps isolant est sélectionné de telle sorte que le matériau métallique lors d'un réchauffement de 20 à °C à 400 °C subit une dilatation globale inférieure à celle du matériau céramique du corps isolant (6), lors du réchauffement de 20 °C à 400 °C.

9. Bougie selon l'une quelconque des revendications précédentes, **caractérisée en ce que** le dispositif de fixation (7) du corps isolant englobe un espace annulaire (20) qui entoure le corps isolant (6) et qui est rempli d'une matière de remplissage qui est constituée d'une poudre céramique à concurrence d'au moins 50 % en poids.

10. Bougie selon l'une quelconque des revendications précédentes, **caractérisée en ce qu'**un joint d'étanchéité (8), en particulier un joint d'étanchéité à base de cuivre, est disposé entre la tête de boîtier (2) et le corps isolant (6).

11. Bougie selon l'une quelconque des revendications précédentes, **caractérisée en ce que** le dispositif de fixation (7) du corps isolant est réalisé en une matière différente de celle du boîtier tubulaire (9).

12. Bougie selon l'une quelconque des revendications précédentes, **caractérisée en ce que** le dispositif de fixation (7) du corps isolant exerce une pression sur une surface annulaire (12) du corps isolant (6).

13. Bougie selon l'une quelconque des revendications précédentes, **caractérisée en ce que** le dispositif de fixation (7) du corps isolant et la tête de boîtier (2) sont disposés en chevauchement dans une zone partielle.

14. Bougie selon l'une quelconque des revendications précédentes, **caractérisée en ce que** le boîtier tubulaire (9) et la tête de boîtier (2) sont disposés en chevauchement dans une zone partielle.

15. Procédé pour fabriquer une bougie (1), dans lequel on applique une tête de boîtier (2) sur un corps isolant (6) à travers lequel on guide un conduit d'alimentation électrique (5) auquel se raccorde une électrode d'amorçage (4) ;
on soude un dispositif de fixation (7) du corps isolant à la tête de boîtier (2) ;
le soudage générant une contraction en longueur par laquelle le corps isolant (6) est pressé en étanchéité contre le corps de boîtier (2), et un boîtier tubulaire (9) qui entoure le corps isolant (6) est fixé à la tête de boîtier (2).
